# EUROPÄISCHE PATENTSCHRIFT

(11) **EP 1 106 311 B1**
(45) Veröffentlichungstag und Bekanntmachung des Hinweises auf die Patenterteilung: **10.09.2003**
(21) Anmeldenummer: 00121538.3
(22) Anmeldetag: 30.09.2000
(51) Int. Cl.: B26B 5/00

(54) **Messer**
Knife
Couteau

(30) Priorität: 10.12.1999 DE 19959874
(43) Veröffentlichungstag der Anmeldung: 13.06.2001
(73) Patentinhaber: MARTOR-ARGENTAX E.H. Beermann KG, D-42653 Solingen (DE)
(72) Erfinder: Berns, Harald, Professor Dipl.-Ing., 42119 Wuppertal (DE)
(74) Vertreter: Patentanwälte Ostriga & Sonnet

(56) Entgegenhaltungen:
- EP-B- 0 687 530
- DE-A- 1 809 316
- US-A- 3 660 895
- US-A- 5 940 970

## Beschreibung

Die Erfindung betrifft ein Messer entsprechend den einander nebengeordneten Ansprüchen 1 und 3.

Ein bekanntes Messer dieser Art ist in der EP 0 687 530 B1 beschrieben.

Der Griffkörper des bekannten Messers weist für eine auswechselbare Messerklinge eine Klingenaufnahme auf, die von einer am Griffkörper gehaltenen, um eine Schwenkachse abschwenkbaren Klappe verschließbar übergriffen ist. Dabei sind die Schwenkachse der Schneide der Messerklinge benachbart und die Symmetrielängsachse der Schwenkachse etwa in Schneidenrichtung verlaufend angeordnet. Die Schließlage der Klappe wird bei dem bekannten Messer mittels eines Schwenkriegels arretiert, der dem Rücken der Messerklinge benachbart ist.

Vorteilhaft ist das Messer gemäß der EP 0 687 530 B1 unter anderem deswegen, weil die Klappe in ihrer Schließlage in Öffnungsrichtung von einer Schraubendruckfeder beaufschlagt ist, so dass sich nach Betätigung des Schwenkriegels die Klappe selbsttätig öffnet und die auszuwechselnde Messerklinge sich frei entnehmbar darbietet.

Ausgehend von dem Messer gemäß der EP 0 687 530 B1, liegt der Erfindung die Aufgabe zugrunde, ein Messer zu schaffen, welches den Vorteil eines weitestgehend raschen Klingenwechsels mit dem Vorteil einer relativ großen Schneidkraftübertragung vereinigt.

Diese Aufgabe wird jeweils entsprechend der Gesamtheit der Merkmale des Anspruchs 1 und des letzterem nebengeordneten Anspruchs 3 gelöst.

Das Messer entsprechend dem Anspruch 1 weist zur lösbaren Befestigung der Klappe ein Schraubelement-Paar auf, wobei mindestens eines der Schraubelemente des Schraubelement-Paares zumindest in der Schwenkebene der Klappe mit Spiel begrenzt beweglich, insbesondere begrenzt kippbeweglich und/oder begrenzt raumbeweglich gelagert ist.

Durch diese Anordnung ist es vorteilhaft möglich, die schwenkbare Klappe in ihrer Schließlage verkantungsfrei mit dem Griffkörper fest zu verschrauben. Dabei bietet die Schraubbefestigung der Klappe am Griffkörper - im Unterschied zum Schwenkriegel gemäß der EP 0 687 530 B1- zugleich die Grundvoraussetzung für eine Aufnahme großer Schneidreaktionskräfte bei schweren Schneidarbeiten, wozu beispielsweise auch das schlagartige Einstechen in Sackwerkstoffe mit nachfolgendem Aufschlitzen zählt.

Da das Schraubbolzenelement des Schraubelement-Paares die Messerklinge in einer Messerklingen-Öffnung durchgreift, erhält die Messerklinge durch die angezogene Schraubbefestigung der Klappe einen zusätzlichen formschlüssigen Halt, welcher ebenfalls zur Fähigkeit des erfindungsgemäßen Messers beiträgt, höhere Schneidreaktionskräfte aufzunehmen.

Zusätzlich zu der beweglichen Lagerung mindestens eines der Schraubelemente des Schraubelement-Paares zumindest in der Schwenkebene der Klappe, also zusätzlich zur Beweglichkeit des jeweiligen Schraubelements, kann es im Zusammenhang mit den Merkmalen des Anspruchs 1 zweckmäßig sein, eines der oder beide Schraubelemente in seiner jeweiligen Lagerung mit zusätzlichem Radialspiel, insbesondere mit allseitigem Radialspiel, gewissermaßen schwimmend, anzuordnen, um in Anbetracht der Schwenkbewegung der Klappe den ordnungsgemäßen Gewindeeingriff der beiden korrelierenden Schraubelemente zu gewährleisten.

In Verbindung mit den Merkmalen des Anspruchs 1 kann es in weiterer Ausgestaltung der Erfindung zweckmäßig sein, die Klappe bezüglich ihrer Schwenkachse zusätzlich mit Radialspiel begrenzt beweglich zu lagern, um angesichts der Schwenkbewegung der Klappe einen einwandfreien Gewindeeingriff der beiden korrelierenden Schraubelemente zu ermöglichen.

Das erfindungsgemäße Messer entsprechend dem nebengeordneten Anspruch 3 verkörpert alle Vorteile des im Zusammenhang mit dem Anspruch 1 beschriebenen erfindungsgemäßen Messers, wobei indessen die beiden korrelierenden Schraubelemente spiellos bzw. mit engem Spiel im Griffkörper bzw. in der Klappe gehalten sind, während eine den korrekten Gewindeeingriff der beiden zusammenwirkenden Schraubelemente ermöglichende Ausgleichsbewegung dadurch zustande kommt, dass die Klappe bezüglich ihrer Schwenkachse mit Radialspiel zu letzterer begrenzt beweglich gelagert ist.

Eine vorteilhafte erfindungsgemäße Ausgestaltung besteht darin, dass der Kopf des Schraubbolzenelements im Griffkörper gehalten ist, dass das Gewindeteil des Schraubbolzenelements die Aufnahmefläche der Klingenaufnahme durchdringt und mit seinem freien Stirnende zur Klappe weist. Bei einem Klingenwechsel ist hierdurch die Möglichkeit gegeben, die Messerklinge mit ihrer Messerklingen-Öffnung auf das freie Gewindeschaftende des nach Art eines Stehbolzens im Griffkörper gehaltenen Schraubbolzenelements "aufzufädeln".

Weitere Ausgestaltungen der Erfindung ergeben sich aus zusätzlichen Unteransprüchen.

In den Zeichnungen sind bevorzugte Ausführungsbeispiele entsprechend der Erfindung näher dargestellt, es zeigen
Fig. 1 ein Messer in einer eine Hauptfläche des Griffkörpers zeigenden Ansicht bei Schließlage der Klappe,
Fig. 2 einen teilweisen Längsschnitt durch das Messer entsprechend der Schnittlinie 11-11 in Fig. 1,
Fig. 2A einen vergrößerten Teilschnitt, etwa entsprechend dem in Fig. 2 teilweise eingekreisten und mit IIA bezeichneten Detail,
Fig. 3 in Anlehnung an die Darstellung der Fig. 2 das Messer mit geöffneter Klappe,
Fig. 4 in Anlehnung an die Darstellung gemäß Fig. 3 eine abgewandelte Ausführungsform und
Fig. 5 in Anlehnung an die Darstellung gemäß Fig. 1 eine weitere Ausführungsform.

In den Zeichnungen ist ein Messer 10 unabhängig von der jeweiligen individuellen Ausgestaltung mit für analoge Bauteile einheitlichen Bezugsziffern bezeichnet.

Gemäß Fig. 1 weist das Messer 10 einen Griffkörper 11 auf, an welchem eine Klappe 12 um die mit y bezeichnete geometrische Schwenkachse schwenkbar gehalten ist. Dabei erstreckt sich die Schwenkachse y etwa quer zur Längserstreckung L des Messers 10. Die Klappe 12 hält eine Messerklinge 13, welche beim gezeigten Ausführungsbeispiel eine Trapezklinge ist, auf einer vom Griffkörper 11 gebildeten Klingenaufnahme 21, die eine Aufnahmefläche 46 bildet.

In Fig. 1 ist auch die nach außen weisende Stirnfläche 14 eines insgesamt mit 15 bezeichneten Mutterelements dargestellt. Die Stirnfläche 14 ist von einem drehkreuzartigen Handhabungsansatz 16 mit Finger- bzw. Daumen-Angriffsflächen 17 gebildet.

Der drehkreuzartige Handhabungsansatz 16 ist in dem nach außen weisenden Bereich 18 größeren Durchmessers einer hauptsächlich die Klappe 12 durchsetzenden Stufenbohrung 19 angeordnet. Zwei einander gegenüberliegende Segmentausnehmungen 20 des Bereichs 18 sind indessen in den Griffkörper 11 selbst eingelassen.

Aus den Fig. 2-4 ist die Klingenaufnahme 21 zu ersehen, aus welcher ein eine Messerklingenöffnung 22 durchgreifender Zentrieransatz 23 vorragt.

Ein Schraubbolzenelement 24, dessen Sechskantkopf 25 in einer Ausnehmung 26 des Griffkörpers 11 drehfest gehalten ist, durchdringt mit seinem Gewindeteil 27 innerhalb einer griffkörperseitigen Durchgangsbohrung 37 die Klingenaufnahme 21 und weist mit seinem freien Stimende 28 zur Klappe 12 hin. Das Schraubbolzenelement 24 durchgreift die Messerklinge 13 in einer Messerklingen-Öffnung 45.

Das Mutterelement 15 umgibt mit einem Grundkörper 29 eine Gewindebuchse 30 drehfest, welche sich bei Schließlage der Klappe 12 gemäß Fig. 2 in Gewindeeingriff mit dem Gewindeteil 27 des Schraubbolzenelements 24 befindet.

Die Klappe 12 weist einen hinterschnittenen Rastkanal 31 auf, welcher mit seiner länglichen Rastöffnung 38 auf eine beidendig im Griffkörper 11 gehaltene Rastachse 32 aufgerastet ist, die auch an den Griffkörper 11 stoffschlüssig angeformt sein kann.

Der Grundkörper 29 des Mutterelements 15 ist mit allseitigem Spiel S und mit Axialspiel A in der Stufenbohrung 19 aufgenommen.

Das Mutterelement 15 ist zweckmäßig innerhalb der Stufenbohrung 19 unverlierbar aufgenommen, was grundsätzlich beispielsweise mittels nicht dargestellter Rastmittel, wie z.B. mittels eines Federsprengrings oder mittels elastisch verformbarer Rastkanten, geschehen kann.

Besonders zweckmäßig hat die Erfindung (s. insbesondere Fig. 2A) die Unverlierbarkeit des Mutterelements 15 in folgender Weise gelöst: Ein Schaftbereich 49 des Grundkörpers 29 des Mutterelements 15 weist an seinem freien Ende einen Bund 51 auf, dessen Außenradius RB geringes Übermaß bezüglich des Innenradius Rl des obersten Bereichs 50 der Stufenbohrung 19 besitzt, an welchen sich nach unten hin ein eine Durchmessererweiterung bildender Freiraum F anschließt. Auf diese Weise kann das Mutterelement 15 bei seiner Montage mit seinem Bund 51 von oben her durch den obersten engen Bereich 50 der Stufenbohrung 19 hindurch bis in den Freiraum F gepreßt werden, wodurch die unverlierbare Aufnahme des Mutterelements 15 in der Stufenbohrung 19 erzielt ist. Dabei ist der Bund 51 mit allseitigem Radialspiel S und zugleich mit Axialspielraum A innerhalb des Freiraums F aufgenommen.

Beim gezeigten Ausführungsbeispiel bestehen der Griffkörper 11, ein an letzterem lösbar angefügter Deckel 33, die Klappe 12, der Grundkörper 29 einschließlich der Rastachse 32 aus Gußteilen, zweckmäßig aus Kunststoff-Spritzgußteilen. Schraubbolzenelement 24, Gewindebuchse 30 sowie der noch zu beschreibende Schraubbolzen 34 mit Mutterteil 35 sind jeweils aus einem geeigneten Metall gefertigt.

Die Unterseite des drehkreuzartigen Ansatzes 16 stützt sich nur mit einem einen verhältnismäßig geringen Durchmesser aufweisenden Anschlagbund 47 axial auf der radialen Stützfläche FR des größeren Durchmesserbereichs 18 der Stufenbohrung 19 ab. Die übrigen Unterflächeteile 48 des drehkreuzartigen Ansatzes 16 begrenzen sich radial nach außen hin vergrößernde keilartige Spalträume 49. Auf diese Weise ist das Mutterelement 15 unter Einbeziehung der Spielräume S, des Axialspielraums A und der keilförmigen Spalträume K begrenzt raumbeweglich bzw. allseitig kippbeweglich so in der Stufenbohrung 19 gelagert, dass trotz der in Fig. 3 mit u gekennzeichneten Schwenkbewegung ein korrekter Gewindeeingriff des Mutterelements 15 mit dem Gewindeteil 27 des Schraubbolzenelements 24 entweder beim Zustellen oder beim Öffnen der Klappe 12 gewährleistet ist.

Zusätzlich oder alternativ zu den das Mutterelement 15 umgebenden Spielräumen S, A und K kann zwischen der Rastachse 32 und dem Rastkanal 31 der Klappe 12 ein Spiel SR (s. Fig. 4) vorgesehen sein, welche in Anbetracht der Schwenkbeweglichkeit der Klappe 12 eine Zuschraub- und Aufschraubbewegung zwischen dem Mutterelement 15 und dem Schraubbolzenelement 24 gewährleistet.

Insbesondere aus Fig. 2 wird deutlich, dass die Klappe 12 in ihrer Schließlage durch eine zusammengepreßte Schraubendruckfeder 36 im Öffnungssinne rückstellbelastet ist.

Der Schraubbolzen 34 durchsetzt die Aufnahmefläche 46 von der Klappe 12 her in einer Durchgangsbohrung 39 und greift mit seinem freien Gewindeschaftende 40 in das innerhalb des Deckels 33 drehfest gehaltene Mutterteil 35 ein. Dabei hält der Bolzenkopf 41 des Schraubbolzens 34 das innere Federende 42 gegen die Klingenaufnahme 21, während das freie Federende 43 die Klappe 12 in deren inneren Zentrierausnehmung 44 im Öffnungssinne rückstellbelastet. Hinter dem lösbar angefügten Deckel 33 können nicht gezeigte zusätzliche Funktionsbauteile des Messers, wie z.B. bewegliche Klingenschutz-Elemente, angeordnet sein. Auf diese Weise erhält der Schraubbolzen 34 eine Doppelfunktion, die darin besteht, zum einen die Schraubendruckfeder (Öffnungsfeder) 36 und zum anderen den lösbar angefügten Deckel 33 zu halten.

Mit Fig. 5 soll lediglich gezeigt werden, dass die Schwenkachse y der Klappe 12 auch im wesentlichen parallel zur Längserstreckung L angeordnet sein kann.

Eine gute definierte Verspannungsposition zwischen der Klingenaufnahme 21, der Messerklinge 13 und der Klappe 12 wird dadurch erzielt, dass sich letztere mit ihrem vorderen freien Ende nur mit zwei im Querabstand voneinander distanzierten Längsrippen LR auf der Messerklinge 13 und an ihrem hinteren Ende nur mit ihrem Rastkanal 31 am Griffkörper 11 abstützt.

## Patentansprüche

1. Messer (10) mit einem Griffkörper (11) und mit einer in letzterem (11) eine Messerklinge (13) auswechselbar haltenden Klingenaufnahme (21), die von einer am Griffkörper (11) gehaltenen, um eine Schwenkachse (y) abschwenkbaren Klappe (12) verschließbar übergriffen ist, welche in ihrer Schließlage mittels mindestens eines Federelements (36) in Öffnungsrichtung beaufschlagt ist, **dadurch gekennzeichnet daß** die klappe(12) mittels mindestens eines ein Mutterelement (15) und ein Schraubbolzenelement (24) aufweisenden Schraubelement-Paares (15, 24) am Griffkörper (11) lösbar arretierbar ist, dessen eines Schraubelement (24) im Griffkörper (11) und dessen anderes Schraubelement (15) in der Klappe (12) gelagert ist, wobei mindestens eines der Schraubelemente (z.B. 15) des Schraubelement-Paares (15, 24) zumindest in der Schwenkebene der Klappe (12) mit Spiel (S, A) begrenzt beweglich, insbesondere begrenzt kippbeweglich und/oder begrenzt raumbeweglich, gelagert ist, und wobei das Schraubbolzenelement (24) die Messerklinge in einer Messerklingen-Öffnung (45) durchgreift.

2. Messer nach Anspruch 1, **dadurch gekennzeichnet, dass** die Klappe (12) bezüglich ihrer Schwenkachse (y) zusätzlich mit Radialspiel zu letzterer begrenzt beweglich gelagert ist.

3. Messer mit einem Griffkörper (11) und mit einer in letzterem (11) eine Messerklinge (13) auswechselbar haltenden Klingenaufnahme (21), die von einer am Griffkörper (11) gehaltenen, um eine Schwenkachse (y) abschwenkbaren Klappe (12) verschließbar übergriffen ist, welche in ihrer Schließlage mittels mindestens eines Federelements (36) in Öffnungsrichtung beaufschlagt ist, **dadurch gekennzeichnet daß** die klappe(12) mittels mindestens eines ein Mutterelement (15) und ein Schraubbolzenelement (24) aufweisenden Schraubelement-Paares (15, 24) am Griffkörper (11) lösbar arretierbar ist, dessen eines Schraubelement (24) im Griffkörper (11) und dessen anderes Schraubelement (15) in der Klappe (12) gehalten ist, die bezüglich ihrer Schwenkachse (y) mit Radialspiel (SR) begrenzt beweglich, insbesondere begrenzt kippbeweglich und/oder begrenzt raumbeweglich, gelagert ist, wobei das Schraubbolzenelement (24) die Messerklinge (13) in einer Messerklingen-Öffnung (45) durchgreift.

4. Messer nach einem der Ansprüche 1 bis 3, **dadurch gekennzeichnet, dass** der Kopf (25) des Schraubbolzenelements (24) im Griffkörper (11) gehalten ist, dass das Gewindeteil (27) des Schraubbolzenelements (24) die Aufnahmefläche (46) der Klingenaufnahme (21) durchdringt und mit seinem freiem Stirnende (28) zur Klappe weist.

5. Messer nach Anspruch 4, **dadurch gekennzeichnet, dass** das Mutterelement (15) des Schraubelement-Paares (15, 24) mit allseitigem Radialspiel (S) beweglich in einem Lagerdurchbruch (19) der Klappe (12) gehalten ist.

6. Messer nach Anspruch 5, **dadurch gekennzeichnet, dass** das Mutterelement (15) des Schraubelement-Paares (15, 24) zusätzlich mit Axialspiel (A) beweglich in dem Lagerdurchbruch (19) der Klappe (12) gehalten ist.

7. Messer nach einem der Ansprüche 1 bis 6, **dadurch gekennzeichnet, dass** das Mutterelement (15) begrenzt kippbeweglich und/oder begrenzt raumbeweglich in einem Lagerdurchbruch (19) der Klappe (12) gehalten ist.

8. Messer nach einem der Ansprüche 5 bis 7,**dadurch gekennzeichnet, dass** der Lagerdurchbruch die Gestalt einer Stufenbohrung (19) aufweist, deren größerer Durchmesserbereich (18) an der der Klingenaufnahme (21) abgewandten Außenseite der Klappe (12) angeordnet ist.

9. Messer nach einem der Ansprüche 4 bis 8, **dadurch gekennzeichnet, dass** der Kopf (25) des Schraubbolzenelements (24) im Griffkörper (11) gegen Drehmitnahme gesichert ist.

10. Messer nach einem der Ansprüche 1 bis 9, **dadurch gekennzeichnet, dass** ein Schraubbolzen (34) außerhalb der Messerklinge (13) die Aufnahmefläche (46) der Klingenaufnahme (21) durchsetzt und mit seinem Bolzenkopf (41) das innere Federende (42) einer Schraubendruckfeder (36) gegen die Klingenaufnahme (21) hält, wobei das äußere freie Federende (42) die Klappe (12) in Öffnungsrichtung beaufschlagt.

11. Messer nach Anspruch 10, **dadurch gekennzeichnet, dass** der Schaft des Schraubbolzens (34) den Griffkörper (11) in einer Durchgangsbohrung (39) durchsetzt und das freie Gewindeschaftende (40) des Schraubbolzens (34) in ein am Griffkörper (11) festgelegtes Mutterteil (35) eingreift.

12. Messer nach Anspruch 11, **dadurch gekennzeichnet, dass** das Mutterteil (35) in einem lösbar angefügten Bauteil (33) des Griffkörpers (11) angeordnet ist.

13. Messer nach einem der Ansprüche 5 bis 12, **dadurch gekennzeichnet, dass** die Stirnfläche (14) des Mutterelements (15) des Schraubelement-Paares (15, 24) außenseitig der Klappe (12) mindestens eine Handhabungs- oder Werkzeugbetätigungsfläche (17) bildet.

## Claims

1. Knife (10) having a handle body (11) and a blade receptacle (21) which holds a knife blade (13) in a replaceable manner in the said handle body (11) and over which there engages, so as to be capable of closing it, a flap (12) which is held on the handle body (11) and can be swivelled away about a swivelling axis (y), and which blade receptacle (21) is, in its closing location, acted upon in the direction of opening by means of at least one spring element (36), **characterised in that** the flap (12) can be releasably locked on the handle body (11) by means of at least one pair (15, 24) of screw elements, which has a nut-type element (15) and a screw-bolt element (24) and of which one screw element (24) is mounted in the handle body (11) while its other screw element (15) is mounted in the flap (12), at least one of the screw elements (for example 15) of the said pair (15, 24) of screw elements being mounted so as to be capable, at least in the plane of swivelling of the flap (12), of limited movement with clearance (S, A), in particular limited tilting movement and/or limited three-dimensional movement, and the screw-bolt element (24) engaging through the knife blade in a knife-blade aperture (45).

2. Knife according to claim 1, **characterised in that** the flap (12) is mounted so as to be capable of limited movement with respect to its swivelling axis (y) with additional radial clearance in relation to the latter.

3. Knife having a handle body (11) and a blade receptacle (21) which holds a knife blade (13) in a replaceable manner in the said handle body (11) and over which there engages, so as to be capable of closing it, a flap (12) which is held on the handle body (11) and can be swivelled away about a swivelling axis (y), and which blade receptacle (21) is, in its closing location, acted upon in the direction of opening by means of at least one spring element (36), **characterised in that** the flap (12) can be releasably locked on the handle body (11) by means of at least one pair (15, 24) of screw elements, which has a nut-type element (15) and a screw-bolt element (24) and of which one screw element (24) is held in the handle body (11) while its other screw element (15) is held in the flap (12) which is mounted so as to be capable of limited movement with respect to its swivelling axis (y) with radial clearance (SR), in particular limited tilting movement and/or limited three-dimensional movement, the screw-bolt element (24) engaging through the knife blade (13) in a knife-blade aperture (45).

4. Knife according to one of claims 1 to 3, **characterised in that** the head (25) of the screw-bolt element (24) is held in the handle body (11) and that the threaded part (27) of the said screw-bolt element (24) penetrates the receiving face (46) of the blade receptacle (21) and points towards the flap with its free front end (28).

5. Knife according to claim 4, **characterised in that** the nut-type element (15) of the pair (15, 24) of screw elements is held in a mounting opening (19) in the flap (12) so as to be capable of movement with all-round radial clearance (S).

6. Knife according to claim 5, **characterised in that** the nut-type element (15) of the pair (15, 24) of screw elements is held in the mounting opening (19) in the flap (12) so as to be capable of movement with additional axial clearance (A).

7. Knife according to one of claims 1 to 6, **characterised in that** the nut-type element is held in a mounting opening (19) in the flap (12) so as to be capable of limited tilting movement and/or limited three-dimensional movement.

8. Knife according to one of claims 5 to 7, **characterised in that** the mounting opening has the shape of a stepped bore (19) whose larger-diameter region (18) is disposed on that outer side of the flap (12) which faces away from the blade receptacle (21).

9. Knife according to one of claims 4 to 8, **characterised in that** the head (25) of the screw-bolt element (24) is secured in the handle body (11) against rotational entrainment.

10. Knife according to one of claims 1 to 9, **characterised in that** a screw bolt (34) passes through the receiving face (46) of the blade receptacle (21) outside the knife blade (13) and, with the aid of its bolt head (41), holds the inner end (42) of a helical compression spring (36) against the blade receptacle (21), the outer free end (42) of the spring acting upon the flap (12) in the direction of opening.

11. Knife according to claim 10, **characterised in that** the shaft of the screw bolt (34) passes through the handle body (11) in a through-bore (39), and the free threaded-shaft end (40) of the screw bolt (34) engages in a nut-type part (35) secured in position on the handle body (11).

12. Knife according to claim 11, **characterised in that** the nut-type part (35) is disposed in a removably attached component (33) of the handle body (11).

13. Knife according to one of claims 5 to 12, **characterised in that** the end face (14) of the nut-type element (15) of the pair (15, 24) of screw elements forms at least one handling or tool-actuating face (17) on the outside of the flap (12).

## Revendications

1. Couteau (10) avec un corps de manche (11) et un logement à lame (21), maintenant de façon remplaçable, dans ce dernier (11), une lame de couteau (13), logement entouré de façon opturable par un volet (12), maintenu sur le corps de manche (11) et susceptible d'être abaissé par pivotement autour d'un axe de pivotement (y), volet sollicité à sa position de fermeture, dans le sens de l'ouverture, à l'aide d'au moins un élément élastique (36), **caractérisé en ce que** le volet (12) est susceptible d'être bloqué de façon désolidarisable sur le corps de manche (11), à l'aide d'au moins une paire d'éléments de vissage (15, 24) présentant un élément formant écrou (15) et un élément formant boulon fileté (24), paire d'éléments de vissage dont un élément de vissage (24) est monté dans le corps de manche (11) et dont l'autre élément de vissage (15) est monté dans le volet (12), au moins l'un des éléments de vissage (par exemple 15) de la paire d'éléments de vissage (15,24) étant monté de façon mobile, de façon limitée, avec un jeu (SA), au moins dans le plan de pivotement du volet (12), en particulier mobile en basculement de façon limitée et/ou mobile spatialement de façon limitée, et l'élément formant boulon fileté (24) traversant la lame de couteau, en poussant dans une ouverture de lame de couteau (45).

2. Couteau selon la revendication 1, **caractérisé en ce que** le volet (12) est monté, avec une mobilité limitée par rapport à son axe de pivotement (y), avec en plus un jeu radial par rapport à ce dernier.

3. Couteau avec un corps de manche (11) et avec un logement à lame (21), maintenant de façon remplaçable, dans ce dernier (11), une lame de couteau (13), logement entouré de façon opturable par un volet (12), maintenu sur le corps de manche (11), en étant susceptible d'être abaissé par pivotement autour d'un axe de pivotement (y), volet sollicité, à sa position de fermeture, dans le sens de l'ouverture, à l'aide d'au moins un élément élastique (36), **caractérisé en ce que** le volet (12) est susceptible d'être bloqué de façon désolidarisable sur le corps de manche (11) à l'aide d'au moins une paire d'éléments de vissage (15, 24), présentant un élément formant écrou (15) et un élément formant boulon fileté (24), paire d'éléments de vissage, dont un élément de vissage (24) est maintenu dans le corps de manche (11) et dont l'autre élément de vissage (15) est monté dans le volet (12), qui est monté, avec une mobilité limitée, avec un jeu radial (SR), par rapport à son axe de pivotement (y), en particulier monté avec une mobilité de basculement limitée et/ou monté avec une mobilité spatiale limitée, l'élément formant boulon fileté (24) traversant la lame de couteau (13) en passant par une ouverture de lame de couteau (45).

4. Couteau selon l'une des revendications 1 à 3, **caractérisé en ce que** la tête (25) de l'élément formant boulon fileté (24) est maintenue dans le corps de manche (11), **en ce que** la partie filetée (27) de l'élément formant boulon fileté (24) traverse la surface de logement (46) du logement à lame (21) et est tournée vers le volet par son extrémité frontale (28) libre.

5. Couteau selon la revendication 4, **caractérisé en ce que** l'élément formant écrou (15) de la paire d'éléments de vissage (15, 24) est maintenu avec mobilité, avec un jeu radial (S) dans toutes les directions, dans une traversée de palier (19) du volet (12).

6. Couteau selon la revendication 5, **caractérisé en ce que** l'élément formant écrou (15) de la paire d'éléments de vissage (15, 24) est maintenu en plus avec mobilité, avec un jeu axial (A), dans la traversée de palier (19) du volet (12).

7. Couteau selon l'une des revendications 1 à 6, **caractérisé en ce que** l'élément formant écrou (15) est maintenu, avec une mobilité limitée en basculement et/ou avec une mobilité limitée spatiale, dans une traversée de palier (19) du volet (12).

8. Couteau selon l'une des revendications 51 à 7, **caractérisé en ce que** la traversée de palier présente la forme d'un perçage étagé (19), dont la zone de plus grand diamètre (18) est disposé sur la face extérieure, opposée au logement à lame (21), du volet (12).

9. Couteau selon l'une des revendications 4 à 8, **caractérisé en ce que** la tête (25) de l'élément formant boulon fileté (24) est assurée dans le corps de manche (11) contre tout entraînement en rotation.

10. Couteau selon l'une des revendications 1 à 9, **caractérisé en ce qu'**un boulon fileté (34) traverse, à l'extérieur de la lame de couteau (13), la surface de logement (46) du logement à lame (21) et maintient, par sa tête de boulon (41), l'extrémité de ressort (42) intérieure d'un ressort de compression hélicoïdal (36) contre le logement à lame (21), l'extrémité de ressort (42) extérieure libre sollicitant le volet (12) dans le sens de l'ouverture.

11. Couteau selon la revendication 10, **caractérisé en ce que** la tige du boulon fileté (34) traverse le corps de manche (11) en passant par un perçage traversant (39) et l'extrémité libre de tige filetée (40) du boulon fileté (34) s'engage dans une partie formant écrou (35), fixée sur le corps de manche (11).

12. Couteau selon la revendication 11, **caractérisé en ce que** la partie formant écrou (35) est disposée dans un composant (33), annexé de façon désolidarisable, du corps de manche (11).

13. Couteau selon l'une des revendications 5 à 12, **caractérisé en ce que** la face frontale (14) de l'élément formant écrou (15) de la paire d'éléments de vissage (15, 24) forme, à l'extérieur du volet (12), au moins une surface de manipulation ou d'actionnement d'outil (17).
